# EUROPÄISCHE PATENTSCHRIFT

(11) **EP 0 911 594 B1**
(45) Veröffentlichungstag und Bekanntmachung des Hinweises auf die Patenterteilung: **16.10.2002**
(21) Anmeldenummer: 98115065.9
(22) Anmeldetag: 11.08.1998
(51) Int. Cl.: F27D 1/02, F27D 1/00, F27D 1/04

(54) **Auskleidungsblöcke und daraus aufgebaute Ofenauskleidung**
Lining bricks and furnace lining realised therewith
Blocs de revêtement et revêtement de four réalisé en les utilisant

(30) Priorität: 27.10.1997 DE 19747320
(43) Veröffentlichungstag der Anmeldung: 28.04.1999
(73) Patentinhaber: DIDIER-WERKE AG, 65189 Wiesbaden (DE)
(72) Erfinder: Vogel, Alwin, 67304 Eisenberg (DE); Nebe, Ulrich, Dr., 35410 Hungen (DE)
(74) Vertreter: Becker, Thomas, Dr., Dipl.-Ing.

(56) Entgegenhaltungen:
- DE-A- 3 714 752
- DE-B- 1 075 783
- DE-B- 1 152 718
- GB-A- 313 886
- US-A- 3 824 936

## Beschreibung

Die Erfindung betrifft Auskleidungsblöcke für einen Ofen, die paarweise ein zur kalten Ofenseite offenes U-förmiges Profil bilden. Weiterhin betrifft die Erfindung eine aus solchen Auskleidungsblöcken aufgebaute Ofenauskleidung.

Auskleidungsformteile für Brennöfen sind in der DE 38 41 109 A1 beschrieben. Solche Auskleidungsformteile bestehen aus gebundenen feuerfesten und/oder feuerbeständigen keramischen Fasern. Sie sind L-förmig gestaltet und jeweils einstückig hergestellt. Hierfür sind besondere Formen nötig. Paarweise zusammengestellte L-förmige Auskleidungsformteile ergeben ein zur kalten Ofenseite offenes U-Profil, in das Isoliermatten einlegbar sind.

Stand der Technik sind quaderförmige Feuerleichtsteine für Hängedecken. Zu deren Halterung im Deckenverbund sind sehr viele Deckenhaken nötig und es bestehen zahlreiche durchgehende Fugen. Diese Decken werden an der kalten Seite mit Isoliermatten und/oder Isolierbeton zusätzlich isoliert. Die Dicke der Isolierung ist durch die Länge von Halteblechen begrenzt. Ungünstig ist das hohe Gewicht und die geringe Wärmedämmung.

DE-B-10 75 783 offenbart eine Hängerippendecke bestehend aus zwei Auskleidungsblöcken mit einander zugekehrten, waagerechten Aussparungen, in die ein Trageisen eingelegt ist.

US-A-3 824 936 offenbart einen Auskleidungsblock aus einem Formstück großen Formats und zwei Formstücken kleinen Formats. Durch das Formstück großen Formats ist ein Hängeeisen hindurchgesteckt.

Aufgabe der Erfindung ist es, Auskleidungsblöcke der eingangs genannten Art vorzuschlagen, die bei guter Wärmedämmung kostengünstig herstellbar sind und einfach zur Ofenauskleidung montierbar sind.

Erfindungsgemäß ist obige Aufgabe durch die Merkmale des Anspruchs 1 oder 2 hinsichtlich der Auskleidungsblöcke und hinsichtlich der Auskleidung durch den Anspruch 10 gelöst.

Die Auskleidungsblöcke sind kostengünstig herstellbar. Die Formstücke lassen sich als Lagerware bereithalten und können dann für den speziellen Einsatzfall zu dem jeweils gewünschten Auskleidungsblock zusammengesetzt werden, beispielsweise verklebt werden. Die Auskleidung einschließlich Hinterisolierung läßt sich im trockenen Zustand aufbauen (trockene Zustellung). In der Deckenisolierung tritt also während der Montage und während des Betriebs keine Feuchtigkeit auf. Die Montage der Ofendecke und eine etwaige Reparatur sind dabei einfach und schnell durchzuführen. Im Auskleidungsverbund ergibt sich eine Reduzierung der Zahl der durchgehenden Fugen und im Falle des T-förmigen Auskleidungsblocks ein fugenloser Aufbau. Die Anzahl der nötigen Haltelaschen gegenüber einem Auskleidungsaufbau mit Einzelblöcken wird reduziert.

Die Auskleidungsblöcke bestehen nach ihrer Raumform betrachtet aus quaderförmigen Formstücken. Die Auskleidungsblöcke können dabei einstückig hergestellt oder aus mehreren vorgefertigten Formstücken zusammengesetzt sein.

Gegenüber dem Stand der Technik ist eine verbesserte Wärmedämmung ermöglicht. Die Temperaturen an der kalten Seite und die Wärmeflußdichte sind verringert. Aufgrund der Konstruktion ist eine günstige Wärmedehnung der Decke ermöglicht. Das Gesamtgewicht der Decke ist gegenüber dem Stand der Technik deutlich reduziert.

Vorteilhafte Ausgestaltungen der Erfindung ergeben sich aus den Unteransprüchen und der folgenden Beschreibung. In der Zeichnung zeigen:
- Figur 1: einen Ausschnitt einer Ofendeckenzustellung mit Auskieidungsblöcken nach Fig. 2, 3 und Isoliersteinen nach Fig. 7,
- Figur 2: einen L-förmigen Auskleidungsblock,
- Figur 3: eine Ansicht des Auskleidungsblocks in Richtung des Pfeiles III in Fig. 2,
- Figur 4: einen Ausschnitt einer Ofendeckenzustellung mit Auskleidungsblöcken nach den Fig. 5, 6 und Isoliersteinen nach Fig. 7,
- Figur 5: einen T-förmigen Auskleidungsblock,
- Figur 6: eine Ansicht des Auskleidungsblocks in Richtung des Pfeiles VI in Fig. 5,
- Figur 7: einen T-förmigen Isolierstein und
- Figur 8: eine Ansicht des Isoliersteins in Richtung des Pfeiles VIII in Fig. 7.

Der in den Figuren 2 und 3 dargestellte Auskleidungsblock 1 ist aus zwei quaderförmigen Formstücken 2,3 großen Formats und aus einem quaderförmigen Formstück 4 kleinen Formats derart zusammengesetzt, beispielsweise zusammengeklebt, daß ein L-förmiges Profil (vgl. Fig.2) entsteht.

Die Dicken d aller Formstücke 2, 3, 4 sind gleich (vgl. Fig.2). Die Längen I aller Formstücke 2, 3, 4 sind ebenfalls gleich (vgl. Fig.3). Die Höhen h der Formstücke 2, 3 sind gleich, aber größer als die Höhe h' des Formstücks 4. Die Höhe h' ist etwa halb so groß wie die Höhe h. Die Formstücke 2, 3, 4 liegen mit ihrer von der Höhe h bzw. h' und der Länge l begrenzten, großen Fläche ohne offene Fugen aneinander an, wobei das kleinformatige Formstück 4 außen liegt. Die Formstücke 2, 3, und 4 sind Feuerleicht (FL)-Steine mit einer Rohdichte zwischen 0,7 und 1,3 kg/dm³.

Zwischen den großflächigen Formstücken 2,3 ist eine metallische Haltelasche 5 festgelegt, beispielsweise eingeklebt, die die großformatigen Formstücke 2. 3 nach oben überragt und ein Loch 6 zur Aufnahme eines Hängebügels 7 (vgl. Fig.1) aufweist. Die Hängebügel 7 liegen frei, wodurch die Temperatur der Hängebügel 7 abgesenkt ist und eine dementsprechend höhere Belastbarkeit des Materials, insbesondere Stahl, aus dem die Hängebügel 7 bestehen, ermöglicht.

Der in den Figuren 5 und 6 dargestellte Auskleidungsblock 8 ist wie der Auskleidungsblock 1 aus Formstücken 2, 3, 4 in der oben beschriebenen Weise aufgebaut. Zusätzlich ist an dem großformatigen Formstück 2 außen ein weiteres kleinformatiges Formstück 9 befestigt, das wie das Formstück 4 bemessen ist. Dadurch bildet der Auskleidungsblock 8 ein T-förmiges Profil (vgl. Fig.5).

Mit Auskleidungsblöcken 1 der Figuren 2 und 3 ist die Hängedecke nach Figur 1 aufgebaut. Zwischen Trägem 10, 11 ist eine Traverse 12 angeordnet, über die die Hängebügel 7 gehängt sind. Jeder Hängebügel 7 trägt einen Auskleidungsblock 1 an dessen Haltelaschen 5. Dabei genügen eine Haltelasche 5 bzw. ein Hängebügel 7 je Auskleidungsblock 1, also für drei Formstücke 2, 3, 4.

Die Auskleidungsblöcke 1 sind so ausgerichtet und längs der Traverse 12 so gegeneinander geschoben, daß an der einen Seite jedes Auskleidungsblocks 1 die kleinformatigen Formstücke 4 und an der anderen Seite jedes Auskleidungsblocks 1 die großformatigen Formstücke 2 aneinanderstoßen. Es entsteht dadurch ein zur kalten Ofenseite offenes U-Profil.

In das U-Profil ist ein Isolierstein 13 eingesetzt. Dieser weist ein T-förmiges Profil auf (vgl. Fig.1, Fig.4, Fig.7). Auch der Isolierstein 13 ist aus quaderförmigen Formstücken zusammengesetzt, nämlich den Formstücken 14, 15, 16. Die Formstücke 14, 15, 16 sind ebenfalls Feuerleicht-Steine und haben eine Rohdichte von kleiner oder gleich 500 kg/m³. Die Formstücke 14, 15 haben die gleiche Dicke d wie die Formstücke 2, 3, 4. Im Bedarfsfalle können die Dicken auch unterschiedlich sein. Der Isolierstein 13 kann aber auch- wie der Auskleidungsblock - einstückig hergestellt sein.

Der Isolierstein 13 sitzt mit seinem Formstück 14 stimseitig auf den Formstücken 3 benachbarter Auskleidungsblöcke 1 auf, ohne die Haltelaschen 5 zu berühren. Die Formstücke 15,16 greifen in das von benachbarten Auskleidungsblöcken 1 gebildete U-Profil. Zur Kompensierung unterschiedlicher Wärmedehnungen zwischen den Auskleidungsblöcken 1 und den Isoliersteinen 13 ist in das U-Profil eine Fasermatte 17 eingelegt. Auf die Formstücke 2 benachbarter Auskleidungsblöcke 1 ist zwischen deren Haltelaschen 5 ein weiterer Isolierstein 18 aufgelegt, der die gleiche Dicke d wie das Formstück 14 des Isoliersteins 13 aufweist.

Als kaltseitige Abschlußisolierung ist eine Mineralfaserplatte oder Mineralfasermatte 19 auf die Isoliersteine 13,18 aufgelegt. Diese kann aus wärmetechnischen Gründen eine Aluminiumkaschierung aufweisen.

Beim Hängedeckenaufbau nach Figur 4 sind die Auskleidungsblöcke 8 der Figuren 5 und 6 sowie die Isoliersteine 13 und die Fasermatten 17 sowie die Matten bzw. Platten 19 verwendet. Beim Aufbau nach Figur 4 stoßen jeweils die kleinformatigen Formstücke 4 bzw. 9 der Auskleidungsblöcke 8 aneinander. In die so gebildeten U-Profile werden die Isoliersteine 13 der Figuren 7 und 8 eingesetzt. Dabei sind die aneinander angrenzenden T-Profile der Auskleidungsblöcke 8 und die T-Profile der Isoliersteine 13 ineinandergreifend verschachtelt.

Die Auskleidungsblöcke 1 und 8 lassen sich, soweit sie nicht einstückig hergestellt sind, je nach dem Bedarfsfall aus vorgefertigten Formstücken mit Standardformaten in einfacher Weise zusammenbauen, insbesondere zusammenkleben. Die Auskleidung läßt sich trocken, mörtellos installieren. Insbesondere lassen sich die vorgefertigten Isoliersteine 13 bzw. auch 18 sowie die Fasermatte 17 und die Matte bzw. Platte 19 trocken, mörtellos anbringen. Das Aufhängen der Auskleidungsblöcke 1, 8 mittels der Hängebügel 7 und das Einsetzen der Isoliersteine 13 bzw. 18 sowie der Fasermatten 17 und der Matten bzw. Platten 19 ist einfach und damit auch von nicht besonders geschultem Personal durchzuführen. Auch eine Reparatur der Auskleidung ist auf einfache Weise möglich.

Durch die beschriebene Gestaltung ist die Anzahl der zwischen den Auskleidungsblöcken 1, 8 bestehenden durchgehenden Fugen gegenüber dem Stand der Technik reduziert, speziell halbiert, weil die Fläche der heißen Seiten der Auskleidungsblöcke größer als beim Stand der Technik sind. Darüber hinaus sind die zwischen den Auskleidungsblöcken 1,8 bestehenden offenen Fugen durch die Fasermatten 17 und die Isoliersteine 13 abgedeckt, so daß in der Ofenauskleidung keine durchgehende Fuge besteht.

Im Vergleich zum Stand der Technik ist die Anzahl der nötigen Hängebügel 7 erheblich reduziert; und zwar beim Ausführungsbeispiel nach Figur 1 um 1/3 und beim Ausführungsbeispiel nach Figur 4 um 1/2.

Die Haltelaschen 5 bleiben bei beiden Ausführungen frei von den Isoliersteinen 13, so daß in Verbindung mit den Hängebügeln 7 eine gewisse Beweglichkeit erhalten bleibt. Außerdem können die Haltelaschen 5 Wärme frei abstrahlen, da sie keinen Kontakt zu den Isoliersteinen 13 haben. Wärmedehnungen der Decke in Horizontalrichtung werden bei beiden Ausführungen ohne weiteres kompensiert.

Bei den in den Ausführungsbeispielen dargestellten Auskleidungsblöcken 1, 8 verlaufen die zwischen den Formstücken bestehenden, geschlossenen Fugen vertikal, wogegen die bei dem Isolierstein 13 zwischen den Formstücken 14, 15 und 16 bestehenden, geschlossenen Fugen horizontal verlaufen. Es ist auch möglich, die Auskleidungsblöcke 1, 8 aus Formstücken derart aufzubauen, daß die Fugen horizontal verlaufen. Abgesehen davon ist es - wie oben erwähnt - auch möglich, die Auskleidungsblöcke und die Isoliersteine je einzeln einstückig mit dem T-Profil zu gestalten.

## Patentansprüche

1. Auskleidungsblöcke für einen Ofen, die paarweise ein zur kalten Ofenseite offenes U-Profil bilden, wobei jeder Auskleidungsblock (8) aus wenigstens zwei quaderförmigen Formstücken (2,3) großen Formats und aus wenigstens einem quaderförmigen Formstück (4,9) kleinen Formats besteht, wobei der Auskleidungsblock (8) ein T-förmiges Profil bildet und zwischen den großformatigen Formstücken (2,3) eine vorstehende metallische Haltelasche (5) festgelegt ist.

2. Auskleidungsblöcke für einen Ofen, die paarweise ein zur kalten Ofenseite offenes U-Profil bilden, wobei jeder Auskleidungsblock (1) aus wenigstens zwei quaderförmigen Formstücken (2,3) großen Formats und aus wenigstens einem quaderförmigen Formstück (4) kleinen Formats zusammengesetzt ist, wobei jeder Auskleidungsblock (1) ein L-förmiges Profil bildet und zwischen den großformatigen Formstücken (2,3) eine vorstehende metallische Haltelasche (5) festgelegt ist.

3. Auskleidungsblock nach Anspruch 1 oder 2, **dadurch gekennzeichnet, daß** die großformatigen Formstücke (2,3) und die kleinformatigen Formstücke (4,9) gleiche Dicke (d) aufweisen.

4. Auskleidungsblock nach Anspruch 1 oder 2, **dadurch gekennzeichnet, daß** die großformatigen Formstücke (2,3) und die kleinformatigen Formstücke (4,9) gleiche Längen aufweisen.

5. Auskleidungsblock nach Anspruch 1 oder 2, **dadurch gekennzeichnet, daß** die großformatigen Formstücke (2,3) und die kleinformatigen Formstücke (4,9) unterschiedliche Höhen (h bzw. h') aufweisen.

6. Auskleidungsblock nach Anspruch 1 oder 2, **dadurch gekennzeichnet, daß** der Auskleidungsblock (1,8) zwei großformatige, an ihren großen Flächen aneinander befestigte Formstücke (2,3) aufweist, wobei die Haltelasche (5) zwischen diesen Formstücken vorstehend angeordnet ist.

7. Auskleidungsblock nach Anspruch 2, **dadurch gekennzeichnet, daß** außen an einem der großformatigen Formstücke (2,3) ein kleinformatiges Formstück (4) befestigt ist.

8. Auskleidungsblock nach Anspruch 1, **dadurch gekennzeichnet, daß** außen an beiden großformatigen Formstücken (2,3) jeweils eine kleinformatiges Formstück (4,9) angeordnet ist.

9. Auskleidungsblock nach Anspruch 1 oder 2, **dadurch gekennzeichnet, daß** die Formstücke (2,3,4,9) jedes Auskleidungsblocks (1,8) miteinander verklebt sind.

10. Auskleidung eines Ofens unter Verwendung von Auskleidungsblöcken nach Anspruch 1 oder 2, **dadurch gekennzeichnet, daß** auf die kalte Seite der Auskleidungsblöcke (1,8) T-förmige Isoliersteine (13) aufgesetzt sind, die in die zur kalten Seite offenen U-Profile nebeneinander aufgehängter Auskleidungsblöcke (1,8) greifen.

11. Auskleidung nach Anspruch 10, **dadurch gekennzeichnet, daß** die Auskleidungsblöcke (1,8) derart aufgehängt sind, daß ihre kleineren Höhen (h') paarweise aufeinandergrenzen.

12. Auskleidung nach Anspruch 10, **dadurch gekennzeichnet, daß** der Isolierstein (13) zwischen den vorstehenden Haltelaschen (5) nebeneinander aufgehängter Auskleidungsblöcke (1,8) liegt.

13. Auskleidung nach Anspruch 12, **dadurch gekennzeichnet, daß** zwischen den Isoliersteinen (13) und den Haltelaschen (5) ein Abstand derart besteht, daß die Isoliersteine (13) die Haltelaschen (5) nicht berühren.

14. Auskleidung nach Anspruch 10, **dadurch gekennzeichnet, daß** auf den Grund des U-Profils eine Fasermatte (17) aufgelegt ist.

15. Auskleidung nach Anspruch 10, dadurch gekennzeichent, daß kaltseitig auf die Isoliersteine (13) eine Matte oder Platte (19) aufgelegt ist.

## Claims

1. Lining blocks for a furnace, pairs of which form a U-profile open towards the cold furnace side, wherein each lining block (8) comprises at least two large-format ashlar shaped pieces (2, 3) and at least one small-format shaped ashlar shaped piece (4, 9), wherein the lining block (8) forms a T-shaped profile and between the large-format shaped pieces (2, 3) a projecting metal retaining bracket (5) is fixed.

2. Lining blocks for a furnace, pairs of which form a U-profile open towards the cold furnace side, wherein each lining block (1) is composed of at least two large-format ashlar shaped pieces (2, 3) and at least one small-format ashlar shaped piece (4), wherein each lining block (1) forms an L-shaped profile and between the large-format shaped pieces (2, 3) a projecting metal retaining bracket (5) is fixed.

3. Lining block according to claim 1 or 2, **characterized in that** the large-format shaped pieces (2, 3) and the small-format shaped pieces (4, 9) are of an identical thickness (d).

4. Lining block according to claim 1 or 2, **characterized in that** the large-format shaped pieces (2, 3) and the small-format shaped pieces (4, 9) have identical lengths.

5. Lining block according to claim 1 or 2, **characterized in that** the large-format shaped pieces (2, 3) and the small-format shaped pieces (4, 9) are of differing heights (h and h', respectively).

6. Lining block according to claim 1 or 2, **characterized in that** the lining block (1, 8) comprises two large-format shaped pieces (2, 3) fastened at their large surfaces to each other, wherein the retaining bracket (5) is disposed in a projecting manner between said shaped pieces.

7. Lining block according to claim 2, **characterized in that** a small-format shaped piece (4) is fastened to the outside of one of the large-format shaped pieces (2, 3).

8. Lining block according to claim 1, **characterized in that** disposed on the outside of both large-format shaped pieces (2, 3) there is in each case a small-format shaped piece (4, 9).

9. Lining block according to claim 1 or 2, **characterized in that** the shaped pieces (2, 3, 4, 9) of each lining block (1, 8) are glued to one another.

10. Lining of a furnace using lining blocks according to claim 1 or 2, **characterized in that** mounted onto the cold side of the lining blocks (1, 8) are T-shaped insulating bricks (13), which engage into the U-profiles, which are open towards the cold side, of lining blocks (1, 8) suspended side by side.

11. Lining according to claim 10, **characterized in that** the lining blocks (1, 8) are suspended in such a way that their smaller heights (h') form mutually adjoining pairs.

12. Lining according to claim 10, **characterized in that** the insultating brick (13) lies between the projecting retaining brackets (5) of lining blocks (1, 8) suspended side by side.

13. Lining according to claim 12, **characterized in that** between the insulating bricks (13) and the retaining brackets (5) there is a clearance such that the insulating bricks (13) do not touch the retaining brackets (5).

14. Lining according to claim 10, **characterized in that** a fibre mat (17) is laid onto the base of the U-profile.

15. Lining according to claim 10, **characterized in that** a mat or plate (19) is laid at the cold side onto the insulating bricks (13).

## Revendications

1. Blocs de revêtement pour un four, qui forment par paires un profilé en U ouvert sur le côté froid du four, chaque bloc de revêtement (8) étant constitué d'au moins deux pièces moulées de forme carrée (2, 3) de grand format et d'au moins une pièce moulée de forme carrée (4, 9) de petit format, le bloc de revêtement (8) formant un profilé en forme de T et une languette de retenue (5) métallique saillante étant fixée entre les pièces moulées (2, 3) de grand format.

2. Blocs de revêtement pour un four, qui forment par paires un profilé en U ouvert sur le côté froid du four, chaque bloc de revêtement (1) étant composé d'au moins deux pièces moulées (2, 3) de forme carrée de grand format et d'au moins une pièce moulée de forme carrée (4) de petit format, chaque bloc de revêtement (1) formant un profilé en forme de L et une languette de retenue (5) métallique saillante étant fixée entre les pièces moulées (2, 3) de grand format.

3. Bloc de revêtement selon la revendication 1 ou 2, **caractérisé en ce que** les pièces moulées (2, 3) de grand format et les pièces moulées (4, 9) de petit format présentent une épaisseur (d) identique.

4. Bloc de revêtement selon la revendication 1 ou 2, **caractérisé en ce que** les pièces moulées (2, 3) de grand format et les pièces moulées (4, 9) de petit format présentent des longueurs identiques.

5. Bloc de revêtement selon la revendication 1 ou 2, **caractérisé en ce que** les pièces moulées (2, 3) de grand format et les pièces moulées (4, 9) de petit format présentent de hauteurs (h et h') différentes.

6. Bloc de revêtement selon la revendication 1 ou 2, **caractérisé en ce que** le bloc de revêtement (1, 8) présente deux pièces moulées (2, 3) de grand format et fixées les unes contre les autres sur leurs grandes surfaces, la languette de maintien (5) étant disposée de façon saillante entre ces pièces moulées.

7. Bloc de revêtement selon la revendication 2, **caractérisé en ce qu'**une pièce moulée (4) de petit format est fixée à l'extérieur sur l'une des pièces moulées (2, 3) de grand format.

8. Bloc de revêtement selon la revendication 1, **caractérisé en ce qu'**une pièce moulée (4, 9) de petit format est disposée à l'extérieur sur deux pièces moulées (2, 3) de grand format chaque fois.

9. Bloc de revêtement selon la revendication 1 ou 2, **caractérisé en ce que** les pièces moulées (2, 3, 4, 9) de chaque bloc de revêtement (1, 8) sont collées entre elles.

10. Revêtement d'un four avec l'utilisation de blocs de revêtement selon la revendication 1 ou 2, **caractérisé en ce que**, sur le côté froid des blocs de revêtement (1, 8), sont posées des pierres isolantes (13) en forme de T, qui s'engagent dans les profilés en U ouverts sur le côté froid de blocs de revêtement (1, 8) suspendus les uns à côté des autres.

11. Revêtement selon la revendication 10, **caractérisé en ce que** les blocs de revêtement (1, 8) sont suspendus de façon à ce que leurs plus petites hauteurs (h') soient contigües par paires les unes sur les autres.

12. Revêtement selon la revendication 10, **caractérisé en ce que** la pierre isolante (13) est disposée entre les languettes de retenue (5) saillantes de blocs de revêtement (1, 8) suspendus les uns à côté des autres.

13. Revêtement selon la revendication 12, **caractérisé en ce qu'**il y a une distance entre les pierres isolante (13) et les languettes de retenue (5) de telle sorte que les pierres isolantes (13) ne touchent pas les languettes de retenue (5).

14. Revêtement selon la revendication 10, **caractérisé en ce qu'**un tapis de fibre (17) est posé sur le fond du profilé en U.

15. Revêtement selon la revendication 10, **caractérisé en ce qu'**un tapis ou une plaque (19) est posé du côté froid sur les pierres isolantes (13).
